# EUROPÄISCHE PATENTSCHRIFT

(11) **EP 3 902 656 B1**
(45) Veröffentlichungstag und Bekanntmachung des Hinweises auf die Patenterteilung: **28.08.2024**
(21) Anmeldenummer: 19832925.2
(22) Anmeldetag: 19.12.2019
(51) Int. Cl.: B24B 23/02, B24B 23/04, B24B 7/18

(54) **HANDWERKZEUGMASCHINE**
HAND-HELD POWER TOOL
MACHINE-OUTIL PORTATIVE

(30) Priorität: 27.12.2018 DE 102018251730; 27.12.2018 DE 102018251718
(43) Veröffentlichungstag der Anmeldung: 03.11.2021
(73) Patentinhaber: Robert Bosch GmbH, 70442 Stuttgart (DE)
(72) Erfinder: ZIEGER, Jens, 73776 Altbach (DE)
(86) Internationale Anmeldenummer: PCT/EP2019/086389
(87) Internationale Veröffentlichungsnummer: WO 2020/136087

(56) Entgegenhaltungen:
- EP-A1- 1 466 698
- EP-A1- 3 330 044
- EP-A2- 1 016 504

## Beschreibung

Die vorliegende Erfindung betrifft eine Handwerkzeugmaschine, insbesondere einen Schleifer zum gleichzeitigen Antrieb mehrerer, bevorzugt zum Antrieb von drei, insbesondere kippbarer, rotierend und/oder oszillierend und/oder zufällig kreisförmig angetriebener Schleifteller.

### Stand der Technik

Derartige Handwerkzeugmaschinen sind beispielsweise auf der EP1466698 bekannt.

### Offenbarung der Erfindung

Es wird eine Handwerkzeugmaschine mit den Merkmalen des Anspruchs 1 vorgeschlagen. Vorteilhafte Ausgestaltungen, Varianten und Weiterbildungen der Erfindung sind den Unteransprüchen zu entnehmen.

Die Erfindung geht aus von einer Handwerkzeugmaschine, insbesondere einem Schleifer, zum gleichzeitigen Antrieb mehrerer, bevorzugt zum Antrieb von drei, insbesondere kippbarer, rotierend und/oder oszillierend und/oder zufällig kreisförmig angetriebener Schleifteller, aufweisend zumindest ein Abtriebswellengehäuse, welches zumindest drei Abtriebswellen orthogonal zu den Abtriebswellenachsen umschließt und ein Motorgehäuse, dass im Wesentlichen den Motor orthogonal zur Motorwellenachse umschließt. Es wird vorgeschlagen, dass eine Schnittfläche des Motorgehäuses orthogonal zur Motorwellenachse in einem insbesondere eingeschnürten Bereich des Motorgehäuses relativ zu einer Schnittfläche des Abtriebswellengehäuses orthogonal zu den Abtriebswellenachsen in einem insbesondere ausgedehnten Bereich, insbesondere in dem ausgedehntesten Bereich des Abtriebswellengehäuses, weniger als 70 %, insbesondere weniger als 65 %, bevorzugt weniger als 55% beträgt. Der eingeschnürte Bereich befindet sich insbesondere im Bereich einer Motorwelle bzw. einem Bereich orthogonal zur Motorwelle des Motors. Unter dem eingeschnürten Bereich ist ein verjüngter Bereich, insbesondere der Bereich mit der geringsten Schnittfläche zu verstehen. Vorteilhaft wird die Sichtbarkeit auf die zu bearbeitenden Fläche erhöht. Die Handwerkzeugmaschine lässt sich in unterschiedlichen Griffpositionen leichter umgreifen. Der insbesondere stabförmige Handgriff reicht bis über die Schleifteller wodurch der Kraftangriffspunkt zur Mitte der mehreren, insbesondere drei Schleifteller verlagert wird. Der Schleifer lässt sich ggf. auch im eingeschnürten Bereich umgreifen und/oder eine Handfläche auf das Abtriebswellengehäuse auflegen. Dadurch kann der Kraftangriffspunkt sehr nah zur zu schleifenden Fläche verlagert werden. Multiple Griffpositionen z.B. umgreifen am stabförmigen Handgriff, auflegen der Handfläche insbesondere von oben auf das Motorgehäuse, umgreifen im eingeschnürten Bereich des Motorgehäuses und/oder auflegen der Handfläche im Bereich des Abtriebswellengehäuses.

Es wird vorgeschlagen, dass die Schnittfläche des Abtriebswellengehäuses in einem rückwärtigen Bereich der Handwerkzeugmaschine zu weniger als 75%, insbesondere zu weniger als 50 %, bevorzugt zu weniger als 25 % von der, entlang der Motorwellenachse projizierten Schnittfläche des Motorgehäuses, überdeckt ist. Der rückwärtige Bereich ist insbesondere der einem stabförmigen Handgriff der Handwerkzeugmaschine zugewandte Bereich. Hingegen ist der frontseitige Bereich insbesondere dem Handgriff abgewandt. Fontseitig könnte auch der Bereich sein, der einer Vorzugsbewegungsrichtung der Handwerkzeugmaschine entspricht. Fontseitig kann ferner dort sein wo eine Abtriebswelle in einer Spiegelsymmetrieebene der Handwerkzeugmaschine zum Liegen kommt. Rückseitig sind die Abtriebswellen zur Spiegelsymmetrieebene beabstandet. Vorteilhaft ist das Motorgehäuse asymmetrisch zum Abtriebswellengehäuse angeordnet. Insbesondere ist der Motor asymmetrisch zum Zentrum des Abtriebswellengehäuses angeordnet, insbesondere in Richtung der Frontseite verlagert, bevorzugt exzentrisch verlagert. Somit stellt der Motor ein Gegengewicht zum insbesondere stabförmig Handgriff dar, bevorzugt zur rückwärtigen Seite abstehenden stabförmigen Handgriff. Die Position des Schwerpunkts der Handwerkzeugmaschine kann dadurch positiv beeinflusst werden. Zudem wird die Sichtbarkeit auf die rückwärtigen Schleifteller verbessert. Dadurch kann der Schleifer besser kontrolliert bzw. geführt werden. Ungewollte Beschädigungen beispielsweise von vertikal an die zu schleifende Fläche angrenzende Elemente, können vermieden werden. Ferner kann dadurch eine Umgreifbarkeit erreicht werden, insbesondere Umgreifbarkeit des stabförmigen Handgriffs über bzw. zwischen dem Abtriebswellengehäuse und dem stabförmigen Handgriff. Die Krafteinleitung bzw. Führung der Handwerkzeugmaschine kann möglichst dicht an den Schleiftellern erfolgen.

Es wird vorgeschlagen, dass die Schnittfläche des Abtriebswellengehäuses in einem frontseitigen Bereich der Handwerkzeugmaschine zu mehr als 70%, insbesondere zu mehr als 90%, bevorzugt vollständig von der entlang der Motorwellenachse projizierten Schnittfläche des Motorgehäuses überdeckt ist. Wie zuvor erläutert wird dadurch die Schwerpunktlage, der Kraftangriffspunkt und/oder die Austarierung von Motorgewicht und Handgriff, der insbesondere einen Akkumulator aufnimmt, positiv beeinfluss.

Es wird vorgeschlagen, dass eine, insbesondere zwei der drei Abtriebswellenachsen, insbesondere die rückwärtigen zwei Abtriebswellenachsen der Handwerkzeugmaschine, außerhalb des Motorgehäuses, insbesondere außerhalb eines bzw. des eingeschnürten Bereichs des Motorgehäuses liegen. Dadurch baut das Motorgehäuse gegenüber dem Abtriebswellengehäuse sehr schlank. Die Sichtbarkeit auf das zu schleifende Gut wird erhöht. Die Handwerkzeugmaschine, insbesondere der stabförmige Handgriff kann besser umgriffen werden. Es entsteht eine zusätzliche Handauflagefläche auf dem Abtriebswellengehäuse, insbesondere im Bereich oberhalb der zwei rückwärtigen Abtriebswellen.

Es wird vorgeschlagen, dass eine, insbesondere zwei der drei Abtriebswellenachsen, insbesondere die rückwärtigen zwei Abtriebswellenachsen der Handwerkzeugmaschine, außerhalb eines Handgriffs liegen, insbesondere eines stabförmigen Handgriffs, bevorzugt außerhalb eines eingedellten Bereichs des Handgriffs bzw. eingedellten Übergangsbereichs von Handgriff und Motorgehäuse. Der Kraftangriffspunkt bzw. die Schwerpunktlage der Handwerkzeugmaschine wird dadurch positiv beeinflusst. Handgriff und Motorgehäuse können sehr kompakt und/oder schmal ausgeführt sein.

Es wird vorgeschlagen, dass die dritte, insbesondere die frontseitige Abtriebswellenachse der Handwerkzeugmaschine, innerhalb des Motorgehäuses und/oder innerhalb des Handgriffs liegen. Somit wird eine Asymmetrie zwischen Motorgehäuse und Abtriebswellengehäuse erzeugt bzw. eine Exzentrizität des Motors relativ zum Zentrum des Abtriebswellengehäuses bewirkt. Dies bietet, wie zuvor erwähnt die genannten Vorteile.

Ferner geht eine Erfindung davon aus, dass ein Schleifmaschinengehäuse mit zumindest einem Gehäuseschalenelement und mit zumindest einem mit dem Gehäuseschalenelement verbundenen weiteren Gehäuseschalenelement zumindest abschnittsweise einen Handgriff ausbilden, gekennzeichnet durch zumindest eine zumindest abschnittsweise im Bereich einer Trennkante des Gehäuseschalenelements und des weiteren Gehäuseschalenelements gebildete Belüftungsöffnung, insbesondere Lüftungsschlitz. Die Belüftungsöffnung erstreckt sich insbesondere über zwei Bereiche, die bevorzugt in einem Winkel, insbesondere einem Winkel zwischen 90° und 120°, bevorzugt zwischen 100° und 105° zueinander angeordnet sind. Die Länge der Bereich Bereiche unterscheidet sich insbesondere nicht um mehr als 50%, bevorzugt sind sie in etwa gleich lang. Die Belüftungsöffnung kann insbesondere rechts und links am vorgenannten Motorgehäuse angeordnet sein. Die Belüftungsöffnungen stellen insbesondere eine Zuluft- und Abluftermöglichung bereit, insbesondere von Motor Kühl- und Abluft. So kann beispielsweise Kühlluft für den Motor- und/oder die Elektronik der Handwerkzeugmaschine durch die eine Belüftungsöffnung eintreten und die andere Belüftungsöffnung austreten. Ferner kann/können die Belüftungsöffnung(en) dazu vorgesehen sein die Hand eines Anwenders zu kühlen und oder potentiell bei der Verwendung der Handwerkzeugmaschine entstehender Schweiß an der Handinnenseite verdunsten zu lassen. Dies erfolgt mit einem bevorzugt mit einem im Wesentlichen horizontal und/oder parallel zur Handgriffausrichtung angeordneten Bereich der Belüftungsöffnung. Die Anwenderfreundlichkeit kann so gesteigert werden.

Es wird vorgeschlagen, dass das Gehäuseschalenelement und das weitere Gehäuseschalenelement, insbesondere entlang einer zumindest im Wesentlichen gesamten Kontaktlinie und/oder -fläche des Gehäuseschalenelements und des weiteren Gehäuseschalenelements, zumindest im Wesentlichen frei von sichtbaren Befestigungselementen miteinander verbunden, insbesondere aneinander fixiert, sind. Dadurch werden von außen sichtbare Schraublöcher (beispielsweise zum Verbinden herkömmlicher Gehäuseschalen vermieden). Die Ästhetik und Ergonomie werden erhöht. Das Gerät kann leichter gereinigt werden. Störende Löcher im Bereich der Griffflächen entfallen.

Es wird vorgeschlagen, dass der Handgriff des Schleifmaschinengehäuses zumindest auf einer, einer Werkzeugseite zugewandten und/oder abgewandten Seite des Handgriffs, zumindest im Wesentlichen trennkantenfrei ausgebildet ist. Auch dadurch wird die Ergonomie erhöht. Die Montage der Handwerkzeugmaschine wird vereinfacht. Äußerlich sichtbare Verschraubungselemente können vermieden werden. Belüftungsöffnungen können in die insbesondere seitlichen Trennkanten integriert werden.

Ferner wird ein Schleifmaschinengehäuse aufweisend ein Motorgehäuseabschnitt und einen stabförmigen Handgriffgehäuseabschnitt vorgeschlagen, wobei das Schleifmaschinengehäuse in einem Übergangsbereich zwischen dem stabförmigen Handgriffgehäuseabschnitt und dem Motorgehäuseabschnitt eine konkave Einbuchtung, insbesondere eine Delle aufweist. Dadurch kann eine ergonomische Anlagefläche für einen Finger, insbesondere einen Daumen des Anwenders entstehen. Das Schleifmaschinengehäuse kann noch besser umgriffen werden, der Halt wird verbessert, ein Abrutschen erschwert. Auch beim umgreifen des Motorgehäuses mit der Handfläche dient die insbesondere beidseitig konkave Einbuchtung als ergonomische Anlagefläche für Daumen und/oder Zeigefinger.

Ferner wird eine Handwerkzeugmaschine, insbesondere ein Schleifer, mit einem vorgenannten Schleifmaschinengehäuse vorgeschlagen.

### Zeichnungen

Nachfolgend wird die Erfindung anhand von in den Zeichnungen dargestellten Ausführungsbeispielen näher erläutert. Es zeigen:
- Fig. 1: die Handwerkzeugmaschine in einer Frontansicht;
- Fig. 2: die Handwerkzeugmaschine in einer Schnittdarstellung A-A;
- Fig. 3: die Handwerkzeugmaschine in einer Schnittdarstellung B-B;
- Fig. 4: die Handwerkzeugmaschine in einer Seitenansicht in einer Ruheposition;
- Fig. 5: die Handwerkzeugmaschine in einer Seitenansicht;
- Fig. 6: die Handwerkzeugmaschine in einer Rückansicht;
- Fig. 7: die Staubabsaughaube in einer perspektivischen Ansicht;
- Fig. 8: das System aus Handwerkzeugmaschine und Staubabsaughaube in einer Seitenansicht;
- Fig. 9a-: ddie Handwerkzeugmaschine in einer schraffierten Darstellung in vier Ansichten;
- Fig. 10: die Schnittfläche bzw. das Schnittflächenverhältnis eines eingeschnürten und eines ausgedehnten Bereichs der Handwerkzeugmaschine;
- Fig. 11: die Handwerkzeugmaschine in einer perspektivischen Darstellung.

Fig. 1 zeigt die Handwerkzeugmaschine in Form eines Schleifers 10 in einer Frontansicht. Der Schleifer 10 ist zum gleichzeitigen Antrieb von drei Schleiftellern 12, 14, 16 vorgesehen. Einem frontseitigen Schleifteller 12 und zwei rückwärtigen Schleiftellern 14, 16. Durch eine gelenkwellenartige oder kardanische Aufhängung (vgl. Fig. 2) der Schleifteller 12, 14, 16 sind diese schwenkbar bzw. kippbar gelagert. Sie werden rotierend angetrieben und sind zum Schleifen auch gewölbter Flächen gut geeignet. Über ein Betätigungsschalter 18 ist der Schleifer 10 aktivierbar. Ein Kennzeichnungselement 20 ordnet dieses Gerät vorteilhaft einer Gerätebaureihe bzw. einem Hersteller zu.

Fig. 2 zeigt die Handwerkzeugmaschine in Form des Schleifers 10 in einer Schnittdarstellung A-A durch die Ebene A (vgl. Fig. 1). Der fronseitige Schleifteller 12 ist vor einer Zentralradachse 22 angeordnet. Er ist bezogen auf eine Zentralradachse 22 gegenüber einem Handgriff 24 angeordnet. Die zwei rückwärtigen Schleifteller 14, 16, von denen in dieser Darstellung nur der Schleifteller 16 zu sehen ist, sind auf einer dem Handgriff 24 zugewandten Seite der Zentralradachse 22 angeordnet. Die drei Schleifteller 12, 14, 16 sind baugleich und austauschbar ausgebildet. Ein Motor 26 weist eine Antriebswelle 28 auf. Der Motor 26 bzw. dessen Antriebswelle 28 gibt eine Motorwellenachse 30 vor. Über ein Ritzel 32 treibt der Motor 26 ein Zentralrad 34 an, das die Zentralradachse 22 vorgibt. Das Zentralrad 34 wird über ein Stirnrad 36 vom Ritzel 32 angetrieben. Das Zentralrad 34 weist eine Verzahnung 38 auf mit der es drei Abtriebswellen 40 antreibt, wovon im Schnitt A-A nur die vordere zu sehen ist. Diese Abtriebswellen 40 geben wiederum Abtriebswellenachsen 42 vor. Jede Abtriebswelle 40 ist wiederum zum zumindest mittelbaren Antrieb je eines Schleiftellers 12, 14, 16 vorgesehen. Das Zentralrad 34 treibt über die Verzahnung 38 drei Stirnräder 44 an, (wovon das den Schleifteller 12 antreibende Stirnrad 44 im Schnitt und das den Schleifteller 16 antreibende Stirnrad 44 in der Seitenansicht zu sehen ist). Das frontseitige Stirnrad 44 treibt die Abtriebswelle 40 an; der Antriebsmechanismus ist analog auf alle, die Schleifteller 12, 14, 16 antreibenden Stirnräder 44 zu übertragen. Die Abtriebswelle 40 ist hier beispielhaft über zumindest ein Rillenkugellager 46 in einem Gehäuseteil 60 gelagert. Ein Gleitlager 48 stützt die Abtriebswelle 40 zusätzlich in einem weiteren Gehäuseteil 62 ab. Die beiden Gehäuseteile 60, 62 bilden ein Abtriebswellengehäuse 202. Das Abtriebswellengehäuse 202 bildet zusammen mit einem Motorgehäuse 200, das im Wesentlichen den Motor 26 umschließt ein Hauptgehäuse 64 aus, welches zumindest den Motor 26, das Zentralrad 34 und die An- und Abtriebswellen 28, 40 aufnimmt. Die Abtriebswelle 40 greift über einen Mitnehmer 50 in Koppelungsmittel 52 des Schleiftellers 12. Der Schleifteller 12 kann mittels Rasthaken 54 in eine Schleiftelleraufnahme 56 geklipst werden. Die Schleiftelleraufnahme 56 ist im Bereich einer Öffnung 100 des Gehäuseteils 60 angeordnet. Durch die Öffnung 100 kann das Koppelungsmittel 52 des Schleiftellers 12 bzw. die Rasthaken 54 in die Schleiftelleraufnahme 56 bzw. auf den Mitnehmer 50 gesteckt werden. Die Schleiftelleraufnahme 56 ermöglicht nebst der reibungsarmen Rotationslagerung des Schleiftellers 12 (hier mit Rillenkugellager 58) auch eine Verschwenkung (hier durch ein sphärisches Gleitlager in einer kugelförmigen Aufnahme des Gehäuseteils 60). Der gelekwellenartige Antrieb ermöglicht ein Verkippen des Schleiftellers 12 gegenüber dem Gehäuseteil 60 bzw. relativ zum Schleifer 10. Das Zentralrad 34 treibt die Schleifteller 12, 14, 16 zwangsweise rotierend an. Prinzipiell ist aber auch ein oszillierender Antrieb oder ein zufällig kreisförmiger Antrieb der Schleifteller 12 möglich, beispielsweise durch im Stirnrad 44 exzentrisch aufgenommene Abtriebswellen 40 welche die Schleifteller 12, 14, 16 zwangsgekoppelt oder zufällig rotierend antreiben, oder ein Exzenter der durch die Einschränkung von Freiheitsgraden des Schleiftellers und/oder der Abtriebswelle eine Oszillationsbewegung erzeugt - oder dergleichen (hier nicht näher dargestellt).

Die Antriebswelle 28 bzw. die Motorwellenachse 30 ist exzentrisch zum Zentralrad 34 bzw. zur Zentralradachse 22 angeordnet. Sie ist zwischen der frontseitigen Abtriebswellenachse 42 und der Zentralradachse 22 angeordnet. Beide Achsen 22, 30 werden durch die Ebene A geschnitten bzw. kommen in ihr zum Liegen. Der Motor 26 ist in Richtung des frontseitigen Schleiftellers 12 bzw. dessen Schleiftelleraufnahme 56 verlagert. Der Motor 26 bzw. dessen Motorwellenachse 30, ist bezogen auf die Zentralradachse 22 gegenüber dem Handgriff 24 angeordnet. Der Handgriff 24 wird durch die Ebene A ebenfalls mittig geschnitten, idealerweise spiegelsymmetrisch geteilt. Die Motorwellenachse 30, die Zentralradachse 22 und die Abtriebswellenachsen 42 sind parallel zueinander ausgerichtet. Quer zur Zentralradachse 22 ist die Handgriffachse 66 bzw. die Zentrumsachse 86 oder Längsachse 84 des insbesondere stabförmigen Handgriffs 24 angeordnet. Der Winkel α beträgt rund 45-135°, im vorliegenden Ausführungsbeispiel rund 100°. Der Handgriff 24 steht vom Hauptgehäuse 64 ab. Die Ebene A bzw. die Schnittebene A-A wird gewissermaßen auch durch die Handgriffachse 66 und die Zentralradachse 22 aufgespannt. Der Handgriff 24 ist stabförmig, im Wesentlichen rund oder oval oder dergleichen. Er wird durch das Handgriffgehäuse 68 gebildet, welches zumindest teilweise einstückig mit dem Hauptgehäuse 64 ausgebildet sein kann. Der Handgriff 24 ist zur Aufnahme eines Akkumulators 70 vorgesehen. Dieser kann permanent integriert, oder als wechselbarer Akkumulator 70 ausgebildet sein. Im vorliegenden Ausführungsbeispiel ist er als wechselbarer Einschubakkumulator 72 ausgebildet. Er wird in das frei Ende 74 des Handgriffs 24 eingeschoben und ist über hier nicht dargestellte Rastelemente lösbar mit dem Handgriffgehäuse 68 verbunden. Optional lässt sich über ein Einstellrad 76 eine Drehzahl des Motors 26 einstellen. Ferner sind der Handgriff 24 und das Hauptgehäuse 64 ergonomisch geformt. Die konkave Einkerbung 78 im Übergang vom Handgriff 24 zum Hauptgehäuse 64 dient der intuitiven Umgreifung mit dem Zeigefinger. Dieser Bereich kann auch mit einem Softgripp 80 überzogen sein. Selbstverständlich können auch andere Bereich der Handwerkzeugmaschine mit speziell haptischen und/oder taktilen Werkstoffen überzogen sein. Aber auch die Oberseite 82 des Hauptgehäuses 64 ist zur Auflage einer Hand insbesondere der Handinnenfläche vorgesehen, sei es um die Handwerkzeugmaschine zweihändig oder einhändig, einzig durch Umgreifen des Hauptgehäuses 64, zu führen.

Fig. 3 zeigt den Schleifer aus Fig. 1 in einer Schnittdarstellung B-B in der Ebene (B). Die Antriebswelle 28 treibt über das Ritzel 32 das Zentralrad 34 an. Die Motorwellenachse 30 und damit der Motor 26 ist exzentrisch zum Zentralrad 34 angeordnet. Und zwar in Richtung einer Frontseite 90 des Schleifers 10 verlagert. Die Zentralradachse 22, die Motorwellenachse 30 und die Abtriebswellenachse 42 der frontseitigen Abtriebswelle kommen in der Ebene A zum Liegen. Orthogonal zu dieser Ebene A ist die Ebene B aufgespannt. In der Ebene B kommen die spiegelsymmetrisch zur Ebene A angeordneten Abtriebswellen 40 zum Liegen. Die Zentralradachse 22 ist im Zentrum eines regelmäßigen Dreiecks 92 angeordnet, in dessen Ecken die drei Antriebswellenachsen 42 angeordnet sind. Über das Zentralrad 34 werden die drei Stirnräder 44 rotierend angetrieben. Die Stirnräder 44 treiben wiederum die Abtriebswellen 40 an, welche zumindest mittelbar die Schleifteller 12, 14, 16 oder Schleiftelleraufnahmen 56 (vgl. Fig. 2) antreiben. Ferner sind Teile des Hauptgehäuses 64 bzw. des Gehäuseteils 60 und des weiteren Gehäuseteils 62 dargestellt, welche die An- und Abtriebselemente des Schleifers 10 in Position halten.

Fig. 4 zeigt den Schleifer 10 in einer Ruheposition auf einer Auflagefläche 94, beispielsweise einem zu bearbeitenden Werkstück. Der Schleifer 10 liegt auf drei Punkten auf, nämlich auf einem freien Ende 96 des einschiebbaren Akkumulators 70 (alternativ könnte er auch auf dem freien Ende 74 des Handgriffs 24 aufliegen, insbesondere bei einem fest im Handgriff 24 verbauten Akkumulator 70) und auf dem Rand 98 der rückwärtigen Schleifteller 14, 16, insbesondere der zwei dem freien Ende 74, 96 des Handgriffs 24 bzw. Einschubakkumulators 72 zugewandten Rand 98 der Schleifteller 14, 16 (wobei nur der Schleifteller 14 sichtbar ist, da er den Schleifteller 16 verdeckt). Prinzipiell sind für gleiche Bauteile aus der unterschiedlichen Figuren die gleichen Bezugszeichen vergeben, sie werden aber nicht zwangsläufig zu jeder Figur erneut erläutert.

Fig. 5 zeigt die Handwerkzeugmaschine bzw. einen Schleifer 10 in einer Seitenansicht. Das Gehäuseteil 60 weist drei Schleiftelleraufnahmebereiche 102 auf, wovon in der Fig. 5 nur zwei zu sehen sind. Als Schleiftelleraufnahmebereich 102 sei der Bereich des Gehäuseteils 60 definiert, der die Schleiftelleraufnahme 56 und deren Bauteile wie beispielsweise Lager stützt. Exemplarisch ist dies der Bereich mit dem Hüllkreisdurchmesser 104 um den Schleiftelleraufnahmebereiche 102. Im vorliegenden Ausführungsbeispiel ist dieser Bereich von einem insbesondere unmittelbar umliegenden Gehäusebereich 106 des Gehäuseteils 60, in Richtung der Schleifebene 112 abgesetzt (zur Aufnahme der Lager, einer besseren Zugänglichkeit und/oder zur Verbesserung der Bewegungsfreiheit der Schleifteller 12, 14, 16 z.B. beim Verkippen/Verschwenken). Anders ausgedrückt, ist der/die umliegende(n) Gehäusebereich(e) 106 von dem/den Schleiftelleraufnahmebereich(en) 102 zurückgesetzt. Dieser Rückversatz ist jedoch nicht als eine Vertiefung 108 im Sinne der Erfindung zu verstehen. Die Schleiftelleraufnahmebereiche 102 weisen jeweils Öffnungen 100 auf, durch die die abnehmbaren Schleifteller 12, 14, 16 mit dem Schleifer 10 verbunden werden können. So können die Koppelungsmittel 52 und/oder Rasthaken 54 mit den Abtriebswellen 40 und/oder Schleiftelleraufnahmen 56 verbunden werden (vgl. Schnittdarstellung Fig. 2). Alternativ können aber auch die Schleiftelleraufnahmen 56 oder die Abtriebswellen 40 durch die Schleiftelleraufnahmebereiche 102 hindurchragen. Sofern nur Abtriebswellen 40 durch das Gehäuseteil ragen, sei es, weil die Aufnahme der Schleifteller 12, 14, 16 außerhalb des Gehäuseteils 60 der Handwerkzeugmaschine erfolgt, oder weil die Schleifteller 12, 14, 16 unlösbar mit den Abtriebswellen 40 verbunden sind, kann unter dem Schleiftelleraufnahmebereich 102 auch nur der Bereich verstanden werden, der die Öffnung 100 darstellt; oder der Bereich der die Abtriebswellen 40 im Gehäuseteil 60 der Handwerkzeugmaschine lagert.

Zwischen zwei benachbarten Schleiftelleraufnahmebereichen 102 bzw. den Öffnungen 100 (sozusagen im Zwischenraum 122) weist das Gehäuseteil 60 einen Luftführungskanal 120 auf. Dieser wird durch eine Vertiefung 108 gebildet. Im Bereich des Luftführungskanals 120 bzw. der Vertiefung 108 ist der Abstand 110 zwischen dem Gehäuseteil 60 und einer Schleifebene 112 vergrößert, insbesondere vergrößert gegenüber dem Abstand 111 des Gehäusebereichs 106 zur Schleifebene 112. Die Vertiefung 108 ist demnach zurückversetzt gegenüber dem Gehäusebereich 106. Die Vertiefung 108 weist eine konkave Form 118 auf. Sie läuft in Richtung des Zentrums des Gehäuseteils 60 zu, bzw. wird in Umfangsrichtung enger. Zudem nimmt ein Ausmaß der Vertiefung in dieser Richtung ab. Das Gehäuseteil 60 ist also in die der Schleifebene 112 abgewandte Richtung eingezogen oder eingekerbt. Ausgehend von einem Zentrumsbereich 114 des Gehäuseteils 60, insbesondere einem Zentrumsbereich 114 im Zentrum zwischen den Schleiftellern 12, 14, 16 bzw. im Bereich der das Gehäuseteil 60 schneidenden Zentralradachse 22, nimmt der Abstand 110 zwischen Gehäuseteil 60 und Schleifebene 112 entlang der des Luftführungskanals, bzw. der Vertiefung 108, in radialer Richtung nach außen, also in Richtung des Randes 116 des Gehäuseteils 60, zu. Die Vertiefung 108 ist im äußeren Bereich des Gehäuseteils 60 also größer als in einem mittleren Bereich. Die Vertiefung 108 dient der besseren Luftführung. Die Vertiefung 108 bildet zumindest einen Teil eines Luftführungskanals 120, insbesondere zur Staubabsaugung.

Analog zur Vertiefung 108 zwischen den Schleiftellern 12, 16 (front- und rückwärtigem Schleifteller) bzw. den zugehörigen Schleiftelleraufnahmebereichen 102, ist auch zwischen den rückwärtigen Schleiftellern 14, 16 bzw. den zugehörigen Schleiftelleraufnahmebereichen 102, eine Vertiefung 108 vorgesehen (vgl. Fig. 6). Der Fig. 6, die diese Vertiefung in der Rückansicht zeigt, ist ebenfalls zu entnehmen, dass die Vertiefung bzw. der Abstand 110 vom Zentrumsbereich 114 des Gehäuseteils 60 zum Rand 116 des Gehäuseteils 60 bzw. vom Zentrum nach radial außen zunimmt. Die rückwärtige Vertiefung 108 ist spiegelsymmetrisch zur Ebene A aufgebaut (vergleiche auch Schnitt A-A gemäß Fig. 2). Die Vertiefung 108 ermöglicht zudem eine berührungsfreie Verkippung 124 der Schleifteller 12, 14, 16 relativ zum Gehäuseteil 60. Somit reibt beispielsweise im Betrieb des Schleifers 10 nicht ein Rand des Schleiftellers 12, 14, 16 am Gehäuseteil 60. Die drei Vertiefungen 108 zwischen den Schleiftellern 12, 14, 16 bzw. den Schleiftelleraufnahmen 56 sind ausgehend vom Zentrum jeweils um 120° versetzt zueinander angeordnet. Sie sind jeweils spiegelsymmetrisch zu den Winkelhalbierenden des gleichmäßigen Dreiecks.

Fig. 5 und 6 zeigen zudem eine Gehäusetrennkante 126. Die Gehäusetrennkante 126 ist zwischen dem Gehäuseteil 60 und dem weiteren Gehäuseteil 62 angeordnet. Beide Gehäuseteile 60, 62 sind Teil des Abtriebswellengehäuses 202 bzw. des Hauptgehäuses 64. Die Gehäusetrennkante 126 stellt insbesondere eine Gehäusetrennfuge 130 dar. Die Gehäusetrennkante 126 bzw. die Gehäusetrennfuge 130 wird durch zusammengesetzte Gehäuseschalen der Handwerkzeugmaschine bzw. des Schleifers 10 gebildet. Sie bildet eine Rückversatz in der Gehäuseoberfläche. Sie ist umlaufend um das Abtriebswellengehäuse 202. Sie stellt ein Formschlusselement 132 insbesondere eine Rastnut 134, zur Aufnahme eines korrespondierenden Formschlusselements 136 einer Staubabsaughaube 138 (vgl. Fig. 7) dar, bevorzugt eines Rastfortsatzes 140 einer Staubabsaughaube 138 dient. Das Formschlusselement 132 kann anstatt einer Nut bzw. Vertiefung prinzipiell auch eine Ausstülpung bzw. männliches Formschlusselement darstellen. Ebenso kann an der Staubabsaughaube 138 anstatt eines männlichen ein weibliches Formschlusselement vorgesehen sein. Ferner dient die Vertiefung 108 im Gehäuseteil 60 als weiteres Formschlusselement 142, insbesondere als Anschlagelement 144 für ein weiteres korrespondierendes Formschlusselement 146 an der Staubabsaughaube 138. Beim vorgesehenen Aufstecken der Staubabsaughaube 138 von der Schleiftellerebene 112 auf das Abtriebswellengehäuse 202 bzw. überstülpen über das Gehäuseteil 60 dienen das bzw. die Formschlusselemente 146 als Anschlag bzw. als Stopper. Somit wird die Staubabsaughaube 138 nicht zu weit auf das Abtriebswellengehäuse 202 aufgeschoben. Sobald die Formschlusselemente 146 anschlagen, rasten auch die Formschlusselemente 136 in ihre vorgesehene Position bzw. in die korrespondierenden Formschlusselemente 132 ein.

Fig. 7 zeigt die Staubabsaughaube 138 in einer perspektivischen Ansicht. Es ist eine abnehmbare Staubabsaughaube 138 für eine Handwerkzeugmaschine, insbesondere für den Schleifer 10, insbesondere wobei die Handwerkzeugmaschine zum Antrieb mehrerer, insbesondere kippbar gelagerter, rotierend und/oder oszillierend und/oder zufällig kreisförmig antreibbarer Schleifteller 12, 14, 16 ausgebildet ist. Sie Staubabsaughaube 138 weist einen Stutzen 148 zur Verbindung mit einer Staubabsaugvorrichtung (hier nicht dargestellt) auf - typischerweise einen mobilen oder stationären Staubsauger bzw. Staubabsaugvorrichtung. Der Stutzen 148 ragt nach außerhalb 149 der Staubabsaughaube 138. Die Staubabsaughaube 138 weist eine vom Stutzen 148 ausgehende Absaugöffnung 150 auf, welche zum Inneren 152 der Staubabsaughaube 138 geöffnet ist. Die Staubabsaughaube 138 weist eine im Wesentlichen dreieckige Geometrie auf, insbesondere eine im Wesentlichen regelmäßige dreieckige Geometrie. Unter im Wesentlichen soll hier verstanden werden, dass die Ecken 154 des "Dreiecks" wie in Fig. 7 dargestellt abgerundet sein können. Zudem können die Schenkel 156 auch bedingt von einer geraden Form abweichen, beispielweise leicht bogenförmig oder dergleichen sein.

Im Bereich der Absaugöffnung 150 weist die Staubabsaughaube 138 einen Fortsatz 158 auf. Dieser dient der Querluftstromvermeidung, insbesondere von unterhalb 184 (vgl. Fig. 8) des Fortsatzes 158, also unterhalb der der Absaugöffnung 150 abgewandten Seite des Fortsatzes 158. Der Fortsatz 158 ragt in das Innere 152 der Staubabsaughaube 138. Der Fortsatz 158 weist ausgehend von der Absaugöffnung 150 eine Haupterstreckungsrichtung 160 in das Innere 152 der Staubabsaughaube 138 auf. Ferner weist der Fortsatz 158 zumindest eine, insbesondere zwei Wandungen 162 auf. Diese dient/dienen der Querluftstromverminderung, insbesondere der Querluststromverminderung von unterhalb 184 der Staubabsaughaube 138 und/oder von seitlich 164 innerhalb der Staubabsaughaube 138. Der Fortsatz 158 und/oder die Wandung 162 kann aber auch zumindest teilweise seitlich 166, 168 geöffnet sein, insbesondere zur Querluftstromermöglichung in zumindest diesem Bereich 170, 172. Der Fortsatz 158 bildet einen Teil eines Luftführungskanals 159. Insbesondere bilden der Teil des Luftführungskanals 120 und der andere Teil des Luftführungskanal 159 gemeinsam einen Luftführungskanal 120, 159 aus.

Die Staubabsaughaube 138, bzw. der Rahmen 174 der Staubabsaughaube 138 ist flexibel, insbesondere quer zur Unter- oder Oberseite der Staubabsaughaube 138 bzw. in Richtung des Inneren 152 oder des Äußeren 149 der Staubabsaughaube 138. Dies ermöglicht eine federelastische Vorspannung und/oder ein Anpressen der Staubabsaughaube 138 an die Handwerkzeugmaschine, insbesondere den Schleifer 10, bzw. dessen Gehäuse. Dadurch kann eine werkzeuglose und/oder sichere und/oder spaltarmen Verbindung mit dem Schleifer 10 hergestellt werden.

Der Rahmen 174 bzw. die Staubabsaughaube 138 verjüngt sich von unten nach oben. Im Bereich der Formschlusselemente 136, zur Verbindung mit den Formschlusselementen 142 der Handwerkzeugmaschine, ist der Rahmen 174 bzw. die Staubabsaughaube 138 verjüngt. Dadurch wird gewährleistet, dass ein oberer Rand 186 des Rahmens 174 bzw. der Staubabsaughaube 138 möglichst spaltfrei am Gehäuse der Handwerkzeugmaschine anliegen kann. Die Vorspannkraft der Staubabsaughaube 138 in diesem Bereich kann so besonders effizient wirken.

Ferner kann die Staubabsaughaube 138 als Distanzhalter und/oder Anschlagschutz für die Handwerkzeugmaschine bzw. den Schleifer ausgebildet sein (vgl. auch Fig. 8). Anstatt des Gehäuses des Schleifers 10 dient der Rahmen 174 bzw. die abgerundeten Ecken 154 und/oder Schenkel 156 als Anschlagschutz. Die Staubabsaughaube 138 weist auch eine Griffkontur 176 auf. Die Griffkontur 176 stellt eine leichte Erhebung auf dem Schenkel 156 bzw. dem Rahmen 174 dar. Die Reibung zwischen Finger und Staubabsaughaube 138 beim Aufdrücken oder abziehen der Staubabsaughaube 138 auf den oder von dem Schleifer 10, wird dadurch verbessert. Zudem gleicht die Griffkontur 176 der Silhouettenkontur 178 zumindest eines Bereichs der Handwerkzeugmaschine bzw. des Schleifers (vgl. Fig. 5 und 6). Die Silhouettenkontur wird dabei durch die Kontur des Randes 116 des Gehäuseteils 60, insbesondere im Bereich der Vertiefung 108, gebildet, insbesondere bei einer seitlichen Betrachtung des Randes 116 bzw. des Schleifers 10.

Fig. 8 stellt das System aus Handwerkzeugmaschine bzw. Schleifer 10 mit verbundener bzw. aufgesteckter Staubabsaughaube 138 dar. Nebst den bereits beschriebenen Bauteilen, weist die Staubabsaughaube 138 oder die Handwerkzeugmaschine bzw. der Schleifer 10 ein insbesondere elastisches Verbindungselement 179, insbesondere ein elastisches Band 180, bevorzugt ein gummielastisches Band 180 zum Verbinden des Stutzens 148 bzw. eines Stutzenadapters 182 und dem Schleifers 10 auf. Das elastische Band 180 ist, insbesondere zwischen einem freien Ende 74, 96 des Handgriffs 24 bzw. Akkumulators 70, 72 des Schleifers 10 und dem Stutzen 148 oder Stutzenadapter 182 gespannt. Bevorzugt ist das elastische Band verliersicher am Stutzten 148, Stutzenadapter 182 oder dem Handgriff 24 befestig. Hier beispielsweise durch ankleben oder anspritzen am Stutzenadapter. Alternativ kann das Band auch einseitig lösbar sein, so dass es im geöffnet Zustand an oder um das jeweils andere Bauteil angeschlagen bzw. umgeschlagen werden kann und wieder fixiert werden kann - z.B. mit einem Druckknopf, einem Verriegelungsmechanismus oder dergleichen.

Fig. 9 Abbildung a-d zeigt die Handwerkzeugmaschine, bzw. den Schleifer 10 der vorherigen Figuren in einer schattierten Darstellung um auch Wölbungen sichtbar zu machen. Abbildung 9a zeigt den Schleifer 10 in eine Seitenansicht, Abbildung 9b in einer Rückansicht, Abbildung 9c perspektivischen Ansicht und Abbildung 9d in einer Draufsicht. Der Schleifer 10 ist zum gleichzeitigen Antrieb von drei, insbesondere kippbarer, rotierend und/oder oszillierend und/oder zufällig kreisförmig angetriebener Schleifteller 12, 14, 16, aufweisend zumindest ein Abtriebswellengehäuse 202, welches im Wesentlichen drei Abtriebswellen 40 (hier nicht dargestellt, vgl. insbesondere Fig. 2) orthogonal zu den Abtriebswellenachsen 42, 202, 204, 206 umschließt und ein Motorgehäuse 200, dass im Wesentlichen den Motor 26 orthogonal zur Motorwellenachse 30 umschließt. Der Schleifer 10 weist einen Handgriff 24 auf. Die frontseitige Abtriebswellenachse 42, 204 ist von den rückwärtigen Abtriebswellenachsen 42, 206, 208 durch die zusätzlichen Bezugszeichen besser zu unterscheiden. Das Abtriebswellengehäuse 202 umschließt die drei Abtriebswellen 40 zumindest im Wesentlichen orthogonal zu den Abtriebswellenachsen 42. Das Motorgehäuse 200 umschließt den Motor 26 zumindest im Wesentlichen orthogonal zur Motorwellenachse 30.

Eine Schnittfläche 210 des Motorgehäuse 200 orthogonal zur Motorwellenachse 30 in einem eingeschnürten Bereich 212 des Motorgehäuses 200 beträgt relativ zu einer Schnittfläche 214 des Abtriebswellengehäuses 202 orthogonal zu den Abtriebswellenachsen 42 in einem ausgedehnten des Abtriebswellengehäuses 202, insbesondere dem ausgedehntesten Bereich 216 des Abtriebswellengehäuses 202, weniger als 70 %, insbesondere weniger als 65 %, bevorzugt weniger als 55%. In der dargestellten Fig. 10 beträgt es rund 52%. Unter dem ausgedehnten Bereich 216 ist insbesondere der Bereich mit der größten Schnittfläche 214 des Abtriebswellengehäuses 202 zu verstehen. Somit ist in diesem Bereich 216 eine Ausdehnung z.B. die Länge 218 oder die Umfangsstrecke bzw. -länge 215 um das Abtriebswellengehäuse 202, maximal. Ferner ist in der Seiten-, der Rück- und der Draufsicht der Abbildung 9a-c auch eine Länge und eine Breite des Motorgehäuses 200 im eingeschnürten Bereich 212 sowie des Abtriebswellengehäuses 202 im ausgedehnten Bereich 216 mit den folgenden Bezugszeichen versehen: Abtriebswellengehäuse 202: Länge 218, Breite 220; Motorgehäuse: Länge 222, Breite 224. Im Verhältnis ist der ausgedehnte Bereich 216 des Abtriebswellengehäuses 202 gegenüber dem eingeschnürten Bereich 212 des Motorgehäuses 200 rund 30% länger und rund 65% breiter. Auch das Schnittflächenverhältnis des ausgedehnten Bereichs 216 des Abtriebswellengehäuses 202 gegenüber dem eingeschnürten Bereich 212 des Motorgehäuses 200 beträgt rund 190 % (vgl. Fig. 10).

Aus Fig. 10 geht auch das Schnittflächenverhältnis gewisser Bereiche hervor. Die Schnittfläche 214 des Abtriebswellengehäuses 202 in einem rückwärtigen Bereich 226 der Handwerkzeugmaschine bzw. des Schleifers 10 ist zu weniger als 75%, insbesondere zu weniger als 50 %, bevorzugt zu weniger als 25 % von der entlang der Motorwellenachse 30 projizierten Schnittfläche 210 des Motorgehäuses 200 insbesondere im eingeschnürten Bereich 212, überdeckt. Analog ist die Schleiffläche 232 von rückwärtig am Schleifer 10 applizierten Schleiftellern 14, 16 zu weniger als 75%, insbesondere zu weniger als 50 %, bevorzugt zu weniger als 25 % von der entlang der Motorwellenachse 30 projizierten Schnittfläche 210 des Motorgehäuses 200, insbesondere im eingeschnürten Bereich 212, überdeckt. In einem frontseitigen Bereich 228 der Handwerkzeugmaschine überdeckt die entlang der Motorwellenachse 30 projizierten Schnittfläche 210 des Motorgehäuses 200, insbesondere auch im eingeschnürten Bereich 212, die Schnittfläche 214 des Abtriebswellengehäuses 202 zu mehr als 70%, insbesondere zu mehr als 90%, bevorzugt vollständig. Analog ist die Schleiffläche 234 von einem frontseitig am Schleifer 10 applizierten Schleifteller 12 zu mehr als 70%, insbesondere zu mehr als 90%, bevorzugt vollständig von der entlang der Motorwellenachse 30 projizierten Schnittfläche 210 des Motorgehäuses 200, insbesondere auch im eingeschnürten Bereich 212, überdeckt.

Ferner geht aus Fig. 10 auch ein Umfangslänge 211 des Motorgehäuse 200 orthogonal zur Motorwellenachse 30 oder den Abtriebswellenachsen 42 in einem insbesondere eingeschnürten Bereich 212 des Motorgehäuses 200 relativ zu einer Umfangslänge 215 des Abtriebswellengehäuses 202 orthogonal zu den Abtriebswellenachsen 42, 204, 206, 208 in einem insbesondere ausgedehnten Bereich 216 des Abtriebswellengehäuses 202 hervor. Es beträgt weniger als 80 %, hier in etwa 70 %. Anders ausgedrückt beträgt die Umfangslänge 215 des Abtriebswellengehäuses 202 gegenüber der Umfangslänge 211 des Motorgehäuse 200 im eingeschnürten Bereich 212, rund 145%.

Des Weiteren liegen eine, insbesondere zwei der drei Abtriebswellenachsen 42, insbesondere die rückwärtigen zwei Abtriebswellenachsen 206, 208 der Handwerkzeugmaschine, außerhalb des Motorgehäuses 200, insbesondere außerhalb des eingeschnürten Bereichs 212 des Motorgehäuses 200. Diese Abtriebswellenachsen 206, 208 schneiden somit das Motorgehäuse 200 zumindest nicht im eingeschnürten Bereich 212, insbesondere nirgends. Ferner liegen insbesondere eine, bevorzugt zwei der drei Abtriebswellenachsen 204, 206, 208 insbesondere die rückwärtigen zwei Abtriebswellenachsen 206, 208 der Handwerkzeugmaschine bzw. des Schleifers 10, außerhalb des Handgriffs 24, insbesondere des stabförmigen Handgriffs 24. Sie liegen auch außerhalb eines eingedellten Bereichs 230 bzw. einer konkaven Einbuchtung des Handgriffs 24 und/oder Motorgehäuses 200 bzw. eines eingedellten Übergangsbereichs 276 von Handgriff 24 und Motorgehäuse 200. Die frontseitige Abtriebswellenachse 204 der Handwerkzeugmaschine bzw. des Schleifers 10, liegt innerhalb des Motorgehäuses 200 und/oder innerhalb eines Motorgehäusehandgriffs 236 - schneidet dieses/diesen also.

Aus der Seitenansicht gemäß Fig. 9a geht ferner hervor, dass das Verhältnis der Höhe 238, 240 der Handwerkzeugmaschine in Richtung der Abtriebswellenachsen 42, 204, 206, 208, insbesondere eine Höhe 238 eines Motor- und Abtriebswellengehäuses 200, 202, zur Länge 242 eines im Wesentlichen stabförmigen Handgriffs 24, insbesondere eine Länge 242 eines im Wesentlichen orthogonal zum Motorgehäuse 200 bzw. der An- und Abtriebswellenachse 30, 204 abstehenden stabförmigen Handgriffs 24, um weniger als 50% abweicht, insbesondere um weniger als 75% abweicht, bevorzugt um weniger als 85% abweicht, insbesondere in etwa identisch ist. Unter einem im Wesentlichen orthogonal zu der oder den An- und Abtriebswellenachse 30, 204 abstehenden stabförmigen Handgriffs soll hier in einem Winkelbereich von 60°-120°, insbesondere von 75°-105°, bevorzugt 90° bezogen auf die An- und Abtriebswellenachse(n) 30, 204, 206, 208 verstanden werden. Vorteilhaft kann dadurch eine sehr kompakte Handwerkzeugmaschine bereitgestellt werden. Der Schwerpunkt S rückt somit möglichst dicht an die Schleifteller 12, 14, 16. Ferner ist ein Verhältnis eine Gesamtlänge 244 der Handwerkzeugmaschine orthogonal zu zumindest einer An- oder Abtriebswellenachse 30, 42, 204, 206, 208, insbesondere von einem Ende des Motorgehäuses 200 bis zu einem Ende des stabförmig abstehenden Handgriffs 24, relativ zu einer Höhe 238, 240 der Handwerkzeugmaschine entlang zumindest einer Richtung der An- oder Abtriebswellenachse 30, 42, 204, 206, 208, insbesondere von einer Schleiftellerebene 112 bis zum Endes des Handgriffs 24 bzw. Motorgehäuses 200, größer ist als 10%, insbesondere größer ist als 25%, bevorzugt rund 40% größer ist.

Des Weiteren beträgt das Gewicht des Akkumulators 72 relativ zu den Komponenten des Antriebsstrangs, insbesondere umfassend den Motor 26, das Ritzel 32, das Zentralrad 34, die Abtriebswellen 40 und Stirnräder 44, rund 10-50% mehr, insbesondere 30-40% mehr. Dadurch kann die Lage des Schwerpunkts S positiv beeinfluss werde. Ein Volumen von Motor- und Abtriebswellengehäuse 200, 202 gegenüber dem stabförmigen Handgriffgehäuse 68 beträgt rund 20-70% mehr, insbesondere rund 50% mehr.

Aus der Seitenansicht und der perspektivischen Ansicht gemäß Fig. 9a,d, sowie der Fig. 11, geht ferner ein Schleifmaschinengehäuse 250 mit zumindest einem Gehäuseschalenelement 252 und mit zumindest einem mit dem Gehäuseschalenelement 252 verbundenes weiteres Gehäuseschalenelement 254 hervor, die zumindest abschnittsweise einen Handgriff 24, 258 ausbilden. Das Schleifmaschinengehäuse 250 ist gekennzeichnet durch zumindest eine zumindest abschnittsweise im Bereich einer Trennkante 260 des Gehäuseschalenelements 252 und des weiteren Gehäuseschalenelements 254 gebildete Belüftungsöffnung 262, insbesondere einen Lüftungsschlitz. Die Belüftungsöffnung 262 erstreckt sich vorteilhaft über zwei Bereiche 264, 266, die in einem Winkel 268, insbesondere einem Winkel 268 (vgl. Fig. 10, Seitenansicht) zwischen 90° und 120°, bevorzugt zwischen 100° und 105° zueinander angeordnet sind. Vorteilhaft lehnt sich der Winkel an die Ausrichtung des stabförmigen Handgriffs zum Motorgehäuse an. Die Belüftungsöffnungsbereiche sind vorteilhaft parallel zu deren Haupterstreckung ausgerichtet. Vorteilhaft ist die Belüftungsöffnung 262, insbesondere die des Abschnitts 266 im Bereich des Handgriffs 258 dazu vorgesehen die Hand eines Anwenders zu umströmen, insbesondere zu kühlen, zu wärmen und/oder zu trocknen.

Das Gehäuseschalenelement 252 und das weitere Gehäuseschalenelement 254, sind insbesondere entlang einer zumindest im Wesentlichen gesamten Kontaktlinie und/oder -fläche des Gehäuseschalenelements 252 und des weiteren Gehäuseschalenelements 254, zumindest im Wesentlichen frei von sichtbaren Befestigungselementen miteinander verbunden, insbesondere aneinander fixiert. Ferner ist der Handgriff 24, 258 zumindest auf einer, einer Schleifteller 12, 14, 16 bzw. Werkzeugseite zugewandten und/oder abgewandten Seite des Handgriffs 24, 258 zumindest im Wesentlichen trennkantenfrei ausgebildet.

Ferner weist das Schleifmaschinengehäuse 250 einen Motorgehäuseabschnitt 270 und einen stabförmigen Handgriffgehäuseabschnitt 272 auf, wobei das Schleifmaschinengehäuse 250 in einem Übergangsbereich 276 zwischen dem stabförmigen Handgriffgehäuseabschnitt 272 und dem Motorgehäuseabschnitt 270 eine konkave Einbuchtung 278 bzw. eine Delle aufweist (vgl. Fig. 10). Diese dient als ergonomische Anlagefläche für einen Finger, insbesondere einen Daumen des Anwenders. Die Delle ist insbesondere in der Seitenansicht der Fig. 9a gut zu erkennen. Die Schattierung deutet die gewölbten Bereiche an. Vorzugsweise ist/sind die Belüftungsöffnung/en 262 durch einen Versatz einer Gehäusekante des Gehäuseschalenelements 252 und des weiteren Gehäuseschalenelements 254 bildbar.

## Patentansprüche

1. Handwerkzeugmaschine, insbesondere Schleifer (10), zum gleichzeitigen Antrieb mehrerer Schleifteller (12, 14, 16), insbesondere kippbarer, rotierend und/oder oszillierend und/oder zufällig kreisförmig angetriebener Schleifteller (12, 14, 16), aufweisend zumindest ein Abtriebswellengehäuse (202), welches mehrere Abtriebswellen (40), insbesondere drei Abtriebswellen (40) orthogonal zu deren Abtriebswellenachsen (42, 204, 206, 208) umschließt, und ein Motorgehäuse (200), das zumindest im Wesentlichen einen Motor (26) orthogonal zur Motorwellenachse (30) umschließt, **dadurch gekennzeichnet, dass** eine Schnittfläche (210) des Motorgehäuse (200) orthogonal zur Motorwellenachse (30) in einem eingeschnürten Bereich (212) des Motorgehäuses (200) relativ zu einer Schnittfläche (214) des Abtriebswellengehäuses (202) orthogonal zu den Abtriebswellenachsen (42, 204, 206, 208), in einem ausgedehnten Bereich (216) des Abtriebswellengehäuses (202), weniger als 70 %, insbesondere weniger als 65 %, bevorzugt weniger als 55% beträgt; **und/oder dass** zwei der bevorzugt drei Abtriebswellenachsen (42, 204, 206, 208), insbesondere die rückwärtigen zwei Abtriebswellenachsen (206, 208) der Handwerkzeugmaschine, außerhalb eines eingeschnürten Bereichs (212) des Motorgehäuses (200) liegen.

2. Handwerkzeugmaschine nach Anspruch 1, **dadurch gekennzeichnet, dass**, die zwei der bevorzugt drei Abtriebswellenachsen (42, 204, 206, 208) außerhalb eines Handgriffs (24, 258) der Handwerkzeugmaschine liegen, insbesondere außerhalb eines stabförmigen Handgriffs (24, 258) der Handwerkzeugmaschine liegen.

3. Handwerkzeugmaschine nach Anspruch 1 oder 2, **dadurch gekennzeichnet, dass** die zwei der bevorzugt drei Abtriebswellenachsen (42, 204, 206, 208) außerhalb eines konkav eingebuchteten Bereichs (230, 278) eines Handgriffs (24, 258) der Handwerkzeugmaschine, des Motorgehäuses (200) und/oder des Übergangsbereichs (276) von Handgriff (24, 258) und Motorgehäuse (200) liegen.

4. Handwerkzeugmaschine nach einem der vorhergehenden Ansprüche, **dadurch gekennzeichnet, dass** die Schnittfläche (214) des Abtriebswellengehäuses (202) in einem insbesondere rückwärtigen Bereich (226), bevorzugt im Bereich der rückwärtigen Abtriebswellenachsen (206, 206), zu weniger als 75%, insbesondere zu weniger als 50 %, bevorzugt zu weniger als 25 % von der, entlang der Motorwellenachse (30) projizierten Schnittfläche (210) des Motorgehäuses (200) überdeckt ist.

5. Handwerkzeugmaschine nach einem der vorhergehenden Ansprüche, **dadurch gekennzeichnet, dass** die Schnittfläche (214) des Abtriebswellengehäuses (202) in einem insbesondere frontseitigen Bereich (228), bevorzugt im Bereich der fronseitigen Abtriebswellenachsen (204), zu mehr als 70%, insbesondere zu mehr als 90%, bevorzugt vollständig von der, entlang der Motorwellenachse (30) projizierten Schnittfläche (210) des Motorgehäuses (200) überdeckt ist.

6. Handwerkzeugmaschine nach einem der vorhergehenden Ansprüche, **dadurch gekennzeichnet, dass** eine Umfangslänge (211) des Motorgehäuses (200) orthogonal zur Motorwellenachse (30) in dem eingeschnürten Bereich (212) des Motorgehäuses (200) relativ zu einer Umfangslänge (215) des Abtriebswellengehäuses (202) orthogonal zu den Abtriebswellenachsen (42, 204, 206, 208) in dem ausgedehnten Bereich (216) des Abtriebswellengehäuses (202) weniger als 80 %, insbesondere weniger als 70 % beträgt.

7. Handwerkzeugmaschine nach nach einem der vorhergehenden Ansprüche, **dadurch gekennzeichnet, dass** die dritte, insbesondere die frontseitige Abtriebswellenachse (204) der Handwerkzeugmaschine, innerhalb des Motorgehäuses (200) und/oder innerhalb des Handgriffs (258) liegt.

8. Handwerkzeugmaschine nach einem der vorhergehenden Ansprüche, **dadurch gekennzeichnet, dass** das Verhältnis der Höhe (238, 240) der Handwerkzeugmaschine in Richtung der Abtriebswellenachsen (42, 204, 206, 208), insbesondere eine Höhe (238) eines Motor- und Abtriebswellengehäuses (200, 202), zur Länge (242) eines im Wesentlichen stabförmigen Handgriffs (24), insbesondere eine Länge (242) eines im Wesentlichen orthogonal zum Motorgehäuse (200) bzw. der An- und Abtriebswellenachse (30, 204) abstehenden stabförmigen Handgriffs (24), um weniger als 50% abweicht, insbesondere um weniger als 75% abweicht, bevorzugt um weniger als 85% abweicht, insbesondere in etwa identisch ist.

9. Handwerkzeugmaschine nach einem der vorhergehenden Ansprüche, **dadurch gekennzeichnet, dass** ein Verhältnis eine Gesamtlänge (244) der Handwerkzeugmaschine orthogonal zu zumindest einer An- oder Abtriebswellenachse (30, 42, 204, 206, 208), insbesondere von einem Ende des Motorgehäuses (200) bis zu einem Ende des stabförmig abstehenden Handgriffs (24), relativ zu einer Höhe (238, 240) der Handwerkzeugmaschine entlang zumindest einer Richtung der An- oder Abtriebswellenachse (30, 42, 204, 206, 208), insbesondere von einer Schleiftellerebene (112) bis zum Endes des Handgriffs (24) bzw. Motorgehäuses (200), größer ist als 10%, insbesondere größer ist als 25%, bevorzugt rund 40% größer ist.

10. Handwerkzeugmaschine nach einem der vorhergehenden Ansprüche, aufweisend ein Schleifmaschinengehäuse (250), mit zumindest einem Gehäuseschalenelement (252) und mit zumindest einem mit dem Gehäuseschalenelement (252) verbundenen weiteren Gehäuseschalenelement (254), die zumindest abschnittsweise einen Handgriff (24, 258) ausbilden, **gekennzeichnet durch** zumindest eine zumindest abschnittsweise im Bereich einer Trennkante (260) des Gehäuseschalenelements (252) und des weiteren Gehäuseschalenelements (254) gebildete Belüftungsöffnung (262), insbesondere Lüftungsschlitz, insbesondere wobei sich die Belüftungsöffnung (262) über zwei Bereiche (264, 268) erstreckt, die in einem Winkel (268), insbesondere einem Winkel (268) zwischen 90° und 120°, bevorzugt zwischen 100° und 105° zueinander angeordnet sind.

11. Handwerkzeugmaschine nach Anspruch 10, **dadurch gekennzeichnet, dass** das Gehäuseschalenelement (252) und das weitere Gehäuseschalenelement (254), insbesondere entlang einer zumindest im Wesentlichen gesamten Kontaktlinie und/oder -fläche des Gehäuseschalenelements (252) und des weiteren Gehäuseschalenelements (254), zumindest im Wesentlichen frei von sichtbaren Befestigungselementen miteinander verbunden, insbesondere aneinander fixiert, sind.

12. Handwerkzeugmaschine nach Anspruch 10 oder 11, **dadurch gekennzeichnet, dass** der Handgriff (24, 258) zumindest auf einer, einer Werkzeugseite zugewandten und/oder abgewandten Seite des Handgriffs (24, 258), zumindest im Wesentlichen trennkantenfrei ausgebildet ist.

13. Handwerkzeugmaschine nach einem der vorherigen Ansprüche, aufweisend ein Schleifmaschinengehäuse (250) das ein Motorgehäuseabschnitt (270) und einen stabförmigen Handgriffgehäuseabschnitt (272) aufweist, wobei das Schleifmaschinengehäuse (250) in einem Übergangsbereich (276) zwischen dem stabförmigen Handgriffgehäuseabschnitt (272) und dem Motorgehäuseabschnitt (270) eine konkave Einbuchtung (278) aufweist, insbesondere derart, dass diese als ergonomische Anlagefläche für einen Finger, insbesondere einen Daumen des Anwenders dient.

14. Handwerkzeugmaschine nach einem der vorherigen Ansprüche, **gekennzeichnet durch** ein Handgriffgehäuse (68) das einen Handgriff (24) ausbildet und im Wesentlichen quer zum Hauptgehäuse (64) absteht, insbesondere stabgriffartig vom Hauptgehäuse (64) absteht, insbesondere wobei das Handgriffgehäuse (68) zur Aufnahme eines Akkumulators (70), insbesondere eines Einschubakkumulators (72) vorgesehen ist; und/oder aufweisend einen Motor (26) mit einer Antriebswelle (28), die eine Motorachse (30) vorgibt, ein von diesem Motor (26) angetriebenes Zentralrad (34), das eine Zentralradachse (22) vorgibt, und mehrere, insbesondere drei vom Zentralrad (34) angetriebene Abtriebswellen (40), die jeweils eine Abtriebswellenachse (42) vorgeben, wobei jede Abtriebswelle (40) zum Antrieb je eines Schleiftellers (12, 14, 16) oder zumindest je einer Schleiftelleraufnahme (56) vorgesehen ist, wobei die Motorachse (30) exzentrisch zur Zentralradachse (22) zwischen einer frontseitigen Abtriebswellenachse (40) und der Zentralradachse (22) angeordnet ist.

## Claims

1. Hand-held power tool, in particular sander (10), for simultaneously driving multiple sanding discs (12, 14, 16), in particular tiltable sanding discs (12, 14, 16) which are driven in a rotating and/or oscillating and/or randomly circular manner, having at least one output-shaft housing (202) which encloses multiple output shafts (40), in particular three output shafts (40), orthogonally to the output-shaft axes (42, 204, 206, 208) thereof, and having a motor housing (200) which at least substantially encloses a motor (26) orthogonally to the motor-shaft axis (30), **characterized in that** a sectional area (210) of the motor housing (200) orthogonal to the motor-shaft axis (30) in a constricted region (212) of the motor housing (200) amounts to less than 70%, in particular less than 65%, preferably less than 55%, relative to a sectional area (214) of the output-shaft housing (202) orthogonal to the output-shaft axes (42, 204, 206, 208) in an extended region (216) of the output-shaft housing (202); and/or **in that** two of the preferably three output-shaft axes (42, 204, 206, 208), in particular the rear two output-shaft axes (206, 208), of the hand-held power tool, are situated outside a constricted region (212) of the motor housing (200).

2. Hand-held power tool according to Claim 1, **characterized in that** the two of the preferably three output-shaft axes (42, 204, 206, 208) are situated outside a handle (24, 258) of the hand-held power tool, in particular outside a bar-shaped handle (24, 258) of the hand-held power tool.

3. Hand-held power tool according to Claim 1 or 2, **characterized in that** the two of the preferably three output-shaft axes (42, 204, 206, 208) are situated outside a concavely recessed region (230, 278) of a handle (24, 258) of the hand-held power tool, the motor housing (200) and/or the transition region (276) of handle (24, 258) and motor housing (200).

4. Hand-held power tool according to one of the preceding claims, **characterized in that** the sectional area (214) of the output-shaft housing (202), in an in particular rear region (226), preferably in the region of the rear output-shaft axes (206, 206), is covered to an extent of less than 75%, in particular less than 50%, preferably less than 25%, by the sectional area (210), projected along the motor-shaft axis (30), of the motor housing (200).

5. Hand-held power tool according to one of the preceding claims, **characterized in that** the sectional area (214) of the output-shaft housing (202), in an in particular front region (228), preferably in the region of the front output-shaft axes (204), is covered to an extent of greater than 70%, in particular greater than 90%, preferably completely, by the sectional area (210), projected along the motor-shaft axis (30), of the motor housing (200).

6. Hand-held power tool according to one of the preceding claims, **characterized in that** a peripheral length (211) of the motor housing (200) orthogonal to the motor-shaft axis (30) in the constricted region (212) of the motor housing (200) amounts to less than 80%, in particular less than 70%, relative to a peripheral length (215) of the output-shaft housing (202) orthogonal to the output-shaft axes (42, 204, 206, 208) in the extended region (216) of the output-shaft housing (202).

7. Hand-held power tool according to one of the preceding claims, **characterized in that** the third, in particular the front, output-shaft axis (204) of the hand-held power tool is situated within the motor housing (200) and/or within the handle (258).

8. Hand-held power tool according to one of the preceding claims, **characterized in that** the ratio of the height (238, 240) of the hand-held power tool in the direction of the output-shaft axes (42, 204, 206, 208), in particular a height (238) of a motor and output-shaft housing (200, 202), to the length (242) of a substantially bar-shaped handle (24), in particular a length (242) of a bar-shaped handle (24) projecting substantially orthogonally to the motor housing (200) or to the drive-shaft and output-shaft axes (30, 204), deviates by less than 50%, in particular by less than 75%, preferably by less than 85%, in particular is approximately identical.

9. Hand-held power tool according to one of the preceding claims, **characterized in that** a ratio of a total length (244) of the hand-held power tool orthogonal to at least one drive-shaft or output-shaft axis (30, 42, 204, 206, 208), in particular from an end of the motor housing (200) as far as an end of the handle (24) projecting in a bar-shaped manner, to a height (238, 240) of the hand-held power tool along at least one direction of the drive-shaft or output-shaft axis (30, 42, 204, 206, 208), in particular from a sanding-disc plane (112) as far as the end of the handle (24) or motor housing (200), is greater than 10%, in particular is greater than 25%, preferably is around 40% greater.

10. Hand-held power tool according to one of the preceding claims, having a sanding-machine housing (250), with at least one housing-shell element (252) and with at least one further housing-shell element (254) which is connected to the housing-shell element (252), said housing-shell elements at least sectionally forming a handle (24, 258), **characterized by** at least one venting opening (262), in particular ventilation slot, which is formed at least sectionally in the region of a separating edge (260) of the housing-shell element (252) and the further housing-shell element (254), in particular wherein the venting opening (262) extends over two regions (264, 268) which are arranged at an angle (268), in particular an angle (268) of between 90° and 120°, preferably between 100° and 105°, to one another.

11. Hand-held power tool according to Claim 10, **characterized in that** the housing-shell element (252) and the further housing-shell element (254) are connected to one another, in particular fixed to one another, in a manner at least substantially free of visible fastening elements, in particular along an at least substantially entire contact line and/or contact surface of the housing-shell element (252) and the further housing-shell element (254).

12. Hand-held power tool according to Claim 10 or 11, **characterized in that** the handle (24, 258) is formed to be at least substantially free of a separating edge at least on a side of the handle (24, 258) that faces towards and/or away from a tool side.

13. Hand-held power tool according to one of the preceding claims, having a sanding-machine housing (250), which has a motor-housing portion (270) and a bar-shaped handle-housing portion (272), wherein the sanding-machine housing (250) has a concave recess (278) in a transition region (276) between the bar-shaped handle-housing portion (272) and the motor-housing portion (270), in particular such that said recess serves as an ergonomic contact surface for a finger, in particular a thumb, of the user.

14. Hand-held power tool according to one of the preceding claims, **characterized by** a handle housing (68) which forms a handle (24) and projects substantially transversely to the main housing (64), in particular projects in a bar-handle-like manner from the main housing (64), in particular wherein the handle housing (68) is intended for accommodating a rechargeable battery (70), in particular a push-in rechargeable battery (72); and/or having a motor (26) with a drive shaft (28) which predefines a motor axis (30), having a central gear (34) which is driven by said motor (26) and predefines a central-gear axis (22), and having multiple, in particular three, output shafts (40) which are driven by the central gear (34) and which each predefine an output-shaft axis (42), wherein each output shaft (40) is intended for driving in each case one sanding disc (12, 14, 16) or at least in each case one sanding-disc receptacle (56), wherein the motor axis (30) is arranged eccentrically with respect to the central-gear axis (22) between a front output-shaft axis (40) and the central-gear axis (22).

## Revendications

1. Outil électroportatif, en particulier ponceuse (10), pour l'entraînement simultané de plusieurs plateaux de ponçage (12, 14, 16), en particulier de plateaux de ponçage (12, 14, 16) inclinables, entraînés en rotation et/ou en oscillation et/ou de manière circulaire aléatoire, présentant au moins un carter (202) d'arbres de sortie, qui entoure plusieurs arbres de sortie (40), en particulier trois arbres de sortie (40) orthogonalement à leurs axes (42, 204, 206, 208) d'arbres de sortie, et un boîtier (200) de moteur, qui entoure au moins sensiblement un moteur (26) orthogonalement à l'axe (30) de l'arbre du moteur, **caractérisé en ce qu'**une surface en coupe (210) du boîtier (200) du moteur, orthogonale à l'axe (30) de l'arbre du moteur, située dans une zone rétrécie (212) du boîtier (200) du moteur, par rapport à une surface en coupe (214) du carter (202) d'arbres de sortie orthogonale aux axes (42, 204, 206, 208), dans une zone étendue (216) du carter (202) d'arbres de sortie, est inférieure à 70%, en particulier inférieure à 65%, de préférence inférieure à 55% ; et/ou **en ce que** deux des, de préférence, trois axes (42, 204, 206, 208) d'arbres de sortie, en particulier les deux axes (206, 208) d'arbres de sortie arrière de l'outil électroportatif, sont situés à l'extérieur d'une zone rétrécie (212) du boîtier (200) de moteur.

2. Outil électroportatif selon la revendication 1, **caractérisé en ce que** les deux axes (42, 204, 206, 208) d'arbres de sortie, parmi les, de préférence, trois de ces axes, sont situés à l'extérieur d'une poignée (24, 258) de l'outil électroportatif, en particulier à l'extérieur d'une poignée (24, 258) en forme de tige de l'outil électroportatif.

3. Outil électroportatif selon la revendication 1 ou la revendication 2, **caractérisé en ce que** les deux axes (42, 204, 206, 208) d'arbres de sortie, parmi les, de préférence, trois de ces axes, sont situés à l'extérieur d'une zone concave (230, 278) d'une poignée (24, 258) de l'outil électroportatif, du boîtier (200) de moteur et/ou de la zone (276) de transition entre la poignée (24, 258) et le boîtier (200) de moteur.

4. Outil électroportatif selon l'une des revendications précédentes, **caractérisé en ce que** la surface en coupe (214) du carter (202) d'arbres de sortie est recouverte à moins de 75%, notamment à moins de 50%, de préférence à moins de 25%, par la surface en coupe (210) du boîtier (200) de moteur projetée le long de l'axe (30) d'arbre de moteur, dans une zone (226) notamment arrière, de préférence dans la zone des axes (206, 206) d'arbres de sortie arrière.

5. Outil électroportatif selon l'une des revendications précédentes, **caractérisé en ce que** la surface en coupe (214) du carter (202) d'arbres de sortie est recouverte à plus de 70%, notamment à plus de 90%, de préférence entièrement, par la surface en coupe (210) du boîtier (200) de moteur projetée le long de l'axe (30) d'arbre de moteur, dans une zone (228) notamment avant, de préférence dans la zone de l'axe (204) d'arbre de sortie avant.

6. Outil électroportatif selon l'une des revendications précédentes, **caractérisé en ce qu'**une longueur circonférentielle (211) du boîtier (200) de moteur orthogonale à l'axe (30) d'arbre de moteur dans la zone rétrécie (212) du boîtier (200) de moteur par rapport à une longueur circonférentielle (215) du carter (202) d'arbres de sortie orthogonale aux axes (42, 204, 206, 208) d'arbres de sortie dans la zone étendue (216) du carter (202) d'arbres de sortie, est inférieure à 80%, en particulier inférieure à 70%.

7. Outil électroportatif selon l'une des revendications précédentes, **caractérisé en ce que** le troisième axe, notamment l'axe (204) de l'arbre de sortie avant de l'outil électroportatif, est situé à l'intérieur du boîtier (200) de moteur et/ou à l'intérieur de la poignée (258).

8. Outil électroportatif selon l'une des revendications précédentes, **caractérisé en ce que** le rapport de la hauteur (238, 240) de l'outil électroportatif dans la direction des axes (42, 204, 206, 208) d'arbres de sortie, en particulier une hauteur (238) d'un boîtier (200, 202) d'arbre moteur et d'arbres de sortie, à la longueur (242) d'une poignée (24) sensiblement en forme de tige, notamment une longueur (242) d'une poignée (24) qui fait saillie sensiblement orthogonalement du boîtier (200) de moteur ou des axes (30, 204) d'arbre d'entrée et d'arbres de sortie, diffère de moins de 50%, en particulier diffère de moins de 75%, de préférence diffère de moins de 85%, et est plus ou moins identique.

9. Outil électroportatif selon l'une des revendications précédentes, **caractérisé en ce qu'**un rapport d'une longueur totale (244) de l'outil électroportatif orthogonale à au moins un axe (30, 42, 204, 206, 208) d'arbres d'entrée ou de sortie, en particulier d'une extrémité du boîtier (200) de moteur, à une extrémité de la poignée (24) en forme de tige faisant saillie, par rapport à une hauteur (238, 240) de l'outil électroportatif le long d'au moins une direction de l'axe de l'arbre d'entrée ou de sortie (30, 42, 204, 206, 208), en particulier d'un plan de ponçage (112) jusqu'à l'extrémité de la poignée (24) ou du boîtier (200) de moteur, est supérieure à 10%, en particulier supérieure à 25%, de préférence supérieure à environ 40%.

10. Outil électroportatif selon l'une des revendications précédentes, présentant un carter (250) de ponceuse, avec au moins un élément (252) formant coque de carter et avec au moins un autre élément (254) formant coque de carter relié à l'élément (252) formant coque de carter, qui forment au moins partiellement une poignée (24, 258), **caractérisé par** au moins une ouverture d'aération (262), en particulier une fente d'aération, formée au moins partiellement dans la zone d'un bord de séparation (260) de l'élément (252) formant coque de boîtier et de l'autre élément (254) formant coque de boîtier, l'ouverture d'aération (262) s'étendant notamment sur deux zones (264, 268) qui sont disposées l'une par rapport à l'autre selon un angle (268), en particulier un angle (268) compris entre 90° et 120°, de préférence entre 100° et 105°.

11. Outil électroportatif selon la revendication 10, **caractérisé en ce que** l'élément (252) formant coque de boîtier et l'autre élément (254) formant coque de boîtier, en particulier le long d'une ligne et/ou d'une surface de contact au moins sensiblement totale de l'élément (252) formant coque de boîtier et de l'autre élément (254) formant coque de boîtier, sont reliés entre eux, en particulier fixés l'un à l'autre, au moins sensiblement sans éléments de fixation visibles.

12. Outil électroportatif selon la revendication 10 ou la revendication 11, **caractérisé en ce que** la poignée (24, 258) est conçue de façon à être au moins sensiblement exempte de bords de séparation, au moins sur un côté de la poignée (24, 258) tourné vers un côté de l'outil et/ou opposé à celui-ci.

13. Outil électroportatif selon l'une des revendications précédentes, présentant un carter (250) de ponceuse qui présente une section (270) de boîtier de moteur et une section (272) de boîtier de poignée en forme de tige, le boîtier (250) de ponceuse présentant, dans une zone de transition (276) entre la section (272) de boîtier de poignée en forme de tige et la section (270) de boîtier de moteur, un renfoncement concave (278), en particulier de telle sorte que celui-ci sert de surface d'appui ergonomique pour un doigt, en particulier un pouce, de l'utilisateur.

14. Outil électroportatif selon l'une des revendications précédentes, **caractérisé par** un boîtier de poignée (68) qui forme une poignée (24) et fait saillie sensiblement transversalement par rapport au boîtier principal (64), en particulier fait saillie à la manière d'une poignée en forme de tige par rapport au boîtier principal (64), le boîtier de poignée (68) étant notamment prévu pour recevoir un accumulateur (70), en particulier un accumulateur enfichable (72) ; et/ou comprenant un moteur (26) avec un arbre d'entraînement (28) qui définit un axe (30) de moteur, une roue centrale (34) entraînée par ce moteur (26), qui définit un axe (22) de roue centrale, et plusieurs, en particulier trois, arbres de sortie (40) entraînés par la roue centrale (34), qui définissent chacun un axe (42) d'arbre de sortie, chaque arbre de sortie (40) étant prévu pour entraîner respectivement un plateau de ponçage (12, 14, 16) ou au moins respectivement un logement de plateau de ponçage (56), l'axe (30) de moteur étant disposé de manière excentrée par rapport à l'axe (22) de la roue centrale entre un axe d'arbre de sortie (40) côté avant et l'axe (22) de la roue centrale.
